# EUROPÄISCHE PATENTSCHRIFT

(11) **EP 2 127 775 B1**
(45) Veröffentlichungstag und Bekanntmachung des Hinweises auf die Patenterteilung: **24.02.2010**
(21) Anmeldenummer: 08009558.1
(22) Anmeldetag: 26.05.2008
(51) Int. Cl.: B21D 22/16

(54) **Verfahren zur Fertigung von Werkstücken und Drückwalzmaschine dazu**
Method for manufacturing workpieces and spinning machine therefor
Procédé et maschine de fluotournage pour la fabrication de pièces

(43) Veröffentlichungstag der Anmeldung: 02.12.2009
(73) Patentinhaber: Repkon Machine and Tool Industry & Trade Ltd., 34726 Kalamis-Istanbul (TR)
(72) Erfinder: Köstermeier, Karl-Heinz, 33378 Rheda-Wiedenbrück (DE)
(74) Vertreter: Schober, Mirko

(56) Entgegenhaltungen:
- DE-A1- 19 532 953
- DE-A1-102005 057 945
- FR-A- 2 190 243
- JP-A- 58 202 927
- JP-A- 60 145 226
- JP-A- 2002 282 949

## Beschreibung

Die Erfindung betrifft ein Verfahren zur Fertigung von Werkstücken nach dem Oberbegriff des Anspruchs 1.

Ein Verfahren nach dem Oberbegriff des Anspruchs 1 ist aus DE 10 2005 057 945 A1 bekannt. Bei entsprechenden Verfahren werden vor allem rotationssymmetrische Vorformen durch Drückwalzen bearbeitet, um etwa Tragrollen, Automobilteile oder Gasflaschen herzustellen. Hinsichtlich der Beanspruchung solcher Erzeugnisse ist es wünschenswert, bereits beim Umformprozeß Bereiche zu versteifen. Bei der Verwendung entsprechender Erzeugnisse werden vor allem die mittleren Bereiche stärker beansprucht, so daß eine Materialverstärkung in diesem Bereich bevorzugt ist. Besonders bevorzugt sind hier Ausformungen mit konkaven oder konischen Innenflächen, die mit den bisher bekannten Drückwalzverfahren nicht herzustellen waren.

Aufgabe der Erfindung ist es daher, ein Verfahren der eingangs genannten Art anzugeben, mit welchem sich aus einer Vorform Werkstücke mit konkaver oder konischer Innenfläche herstellen lassen.

Gelöst wird diese Aufgabe durch ein Verfahren mit den Merkmalen des Anspruchs 1 bzw. durch eine Drückwalzmaschine mit den Merkmalen des Anspruchs 10. Vorteilhafte Ausführungsformen finden sich in den abhängigen Ansprüchen.

Erfindungsgemäß wird nach einer ersten Ausführungsform die Vorform, bevorzugt ein zylindrisches Rohr, auf die Dorne eines Hauptspindelkastens und eines Reitstocks aufgespannt.

Hauptspindelkasten und Reitstock weisen jeweils ein Werkzeuggehäuse auf, welche jeweils konzentrisch um den jeweiligen Dorn herum angeordnet sind und die für eine Außenzentrierung der Vorform sorgen. Dorne und Werkzeuggehäuse sind jeweils parallel zur Maschinenachse bzw. zur Längsachse der Vorform verfahrbar. Die Dorne weisen jeweils Außenflächen auf, welche sich in eine Richtung verjüngen, und zwar so, daß sie eine Negativform der in der Vorform auszuformenden konkaven oder konischen Innenfläche bilden. Erfindungsgemäß wird nun durch eine oder bevorzugt mehrere Drückwalzen Druck auf die Außenfläche der Vorform ausgeübt. Bei der Bearbeitung werden die aufeinander zu weisenden Seiten der beiden Dorne in Kontakt miteinander gehalten. Dabei werden die Dorne und Werkzeuggehäuse so bewegt, daß zunächst ein Materialfluß des Materials der Vorform in einen Zwischenraum zwischen Reitstockdorn und zugehörigem Werkzeuggehäuse erfolgt. Anschließend erfolgt eine Bewegung des Werkzeuggehäuses des Hauptspindelkastens und des zugehörigen Dorns so, daß der Materialfluß im wesentlichen in Richtung des Hauptspindelkastens in den Bereich der Außenfläche des zugehörigen Dorns erfolgt und so das Werkstück mit konkaver oder konischer Innenfläche fertiggestellt wird.

Die Erfindung wird nachfolgend anhand der Zeichenfiguren 1 bis 6 schematisch näher erläutert.
- Figur 1 -: zeigt eine Längsschnittansicht durch eine Drückwalzmaschine die zur Ausführung des erfindungsgemäßen Verfahrens ausgelegt ist, beim Einspannen der Vorform und vor dem Zusammenfahren der Dorne,
- Figur 2 -: zeigt die Maschine aus Figur 1 mit eingespannter Vorform, vor dem Zusammenfahren der Dorne,
- Figur 3 -: zeigt die Maschine aus Figur 1 vor Beginn der erfindungsgemäßen Bearbeitung der Vorform,
- Figur 4 -: zeigt die Umformsituation nach Umformung eines Teils der Vorform,
- Figur 5 -: zeigt die Umforsituation gegen Ende der Umformung der Vorform,
- Figur 6 -: zeigt die Maschine nach Entnehmen des fertigen Werkstücks,
- Figur 7 -: zeigt eine weitere erfindungsgemäße Ausführungsform mit einer Längsschnittansicht durch eine Drückwalzmaschine, die zur Ausführung des erfindungsgemäßen Verfahrens ausgelegt ist, beim Einspannen der Vorform und vor dem Zusammenfahren der Dorne,
- Figur 8 -: zeigt die Maschine aus Figur 7 mit eingespannter Vorform vor dem Zusammenfahren der Dorne,
- Figur 9 -: zeigt die Maschine aus Figur 7 vor Beginn der erfindungsgemäßen Bearbeitung der Vorform,
- Figur 10 -: zeigt die Umformsituation nach Umformung eines Teils der Vorform,
- Figur 11 -: zeigt die Umformsituation gegen Ende der Umformung der Vorform,
- Figur 12 -: zeigt die Maschine nach Entnehmen des fertigen Werkstücks,
- Figur 13 -: zeigt eine dritte- Ausführungsform der erfindungsgemäßen Drückwalzmaschine in Längsschnittansicht, welche zur Herstellung von Flaschen mit einem Spreizdorn ausgebildet ist, vor dem Einspannen der Vorform,
- Figur 14 -: zeigt die Maschine aus Figur 13 mit eingespannter Vorform,
- Figur 15 -: zeigt die Maschine aus Figur 13 in einer Umformsituation nach Umformung eines Teils der Vorform,
- Figur 16 -: zeigt die Umformsituation gegen Ende der Umformung der Vorform,
- Figur 17 -: zeigt die Maschine beim Entnehmen des fertigen Werkstücks.

In den Figuren 1 bis 6 ist eine schematisch abgebildete Drückwalzmaschine dargestellt, mit welcher das erfindungsgemäße Verfahren durchgeführt werden kann.

Die in Figur 1 dargestellte Vorrichtung weist einen Hauptspindelkasten 1 und ein zugehöriges Werkzeuggehäuse 6 mit einem darin axial verschiebbar geführten Dorn 4 auf. Werkzeuggehäuse 6 und Dorn 4 liegen auf einer gemeinsamen Längsachse MA, die durch das Zentrum der Hauptspindel S1 und Reitstockspindel S2 verläuft. Durch einen Hydraulikzylinder H1 kann der Dorn 4 relativ zum Werkzeuggehäuse 6 axial verschoben werden. Der Dorn 4, wie auch der Dorn 3, ist jeweils mit der Negativform der Innenfläche des Fertigteiles 8.2a und 8.2b ausgestattet. Dabei liegen die kleinsten Durchmesser in der Ebene der einander zugewandten Stirnflächen 3c und 4c der Dorne 3 und 4.

Das Werkzeuggehäuse 6 besitzt gegenüber der Hauptspindelaufnahme eine Aufnahmebohrung 6b mit einem Mitnehmer 6a. Die Aufnahmebohrung 6b hat den Außendurchmesser der Vorform 8, so daß die Vorform 8 durch die Aufnahmebohrung 6b zentriert zur Längsachse MA aufgenommen werden kann. Beim Einführen der Vorform 8, Figur 1, dient der Mitnehmer 6a zunächst als axiale Positionierung der Vorform 8. Wird die Vorform 8 in der Anlaufphase der Umformung durch den Dorn 3 des Reitstocks angepresst, nimmt der Mitnehmer 6a diese bei Drehung der Hauptspindel S1 über das Werkzeuggehäuse 6 mit. Während der Umformung wird die axiale Anpressung der Vorform durch die axiale Umformkraft der Drückwalzen 7 übernommen.

Der Reitstock 2 mit der Reitstockspindel S2 und dem Werkzeuggehäuse 5 kann je nach Größe der umzuformenden Vorform 8 auch mit einem zur Hauptspindel S1 synchronlaufenden Antrieb ausgestattet werden. Reitstockspindel und Werkzeuggehäuse 5 liegen im Zentrum der gemeinsamen Längsachse MA und drehen sich auch um diese.

Der Dorn 3 im Werkzeuggehäuse 5 ist durch einen Hydraulikzylinder H2 axial verschiebbar angeordnet.

Je nach Art der Drückwalzmaschine können Hauptspindelkasten 1 und Reitstock 2 relativ und unabhängig voneinander zu den axial positionierten Drückwalzen 7 verschoben werden. Als Alternative dazu besteht die konstruktive Lösung, die Drückwalzen 7 gemeinsam über einen axialen Vorschub verschiebbar anzuordnen, wobei dann der Hauptspindelkasten 1 fixiert und der Reitstock 2 verfahrbar angeordnet sind. Die letztere Lösung ist in den Figuren 1 - 6 dargestellt.

Der Dorn 3 besitzt eine axiale Anschlagfläche 3d und in Richtung Negativform einen Außendurchmesser 3e, der dem Innendurchmesser der Vorform 8 entspricht. Wird eine Vorform 8 aufgenommen, so fährt der Dorn 3 durch den Vorschub des Hydraulikzylinders H2 in die Vorform 8 ein, zentriert mit dem Außendurchmesser 3e die dem Dorn 3 zugewandte Seite der Vorform 8, und schiebt diese in die zuvor schon beschriebene Außenzentrierung 6b der Werkzeugaufnahme 6, um sie mit einem axialen Druck gegen den Mitnehmer 6a zu pressen. In dieser Arbeitsablaufphase, Figur 2, wird die Vorform zentriert gehalten von Hand oder durch eine automatische Ladeeinrichtung, bis die Einspannung gewährleistet ist.

Das Werkzeuggehäuse 5, wie in den Figuren 1 - 6 dargestellt, wird nur dann benötigt, wenn die Reitstockspindel S2 angetrieben wird. Wird die Reitstockspindel nicht angetrieben, übernimmt der Dorn 3 mit dem Hydraulikzylinder H2 die Funktion einer Reitstockpinole. Eine entsprechende Ausführungsform ist in den Figuren 7 bis 12 dargestellt.

Nachdem die Vorform 8 eingespannt ist (Figur 2), fährt der Dorn 4 axial in Richtung Reitstock 2 durch den Vorschub des Hydraulikzylinders H1 vor, um mit dem Dorn 3 eine Einheit zu bilden. Dabei werden beide Seiten 3c und 4c der Dorne 3 und 4 gegeneinander gepresst, wobei der Zentrieransatz 3a des Dornes 3 in die Zentrierbohrung 4a des Dorns 4 eintaucht. Damit ist durch die beiden Dorne 3 und 4 die Negativform der Innenfläche des Fertigteiles gebildet. Die Länge der beiden anteiligen Negativformen 3b, 4b entspricht zusammen der Länge des Fertigteiles, welches aus der Vorform 8 geformt wird. Ist zwischen anteiliger Negativform 3b, 4b und Trennfläche 3c und/oder Trennfläche 4c eine zylindrische Form 8c mit dem Durchmesser der Trennfläche 3c oder 4c vorgesehen, so erhöht sich die Länge des Fertigteiles um diese Beträge.

Gleiches gilt, wenn, wie in Figur 8.2 dargestellt, eine zylindrische Form 8c im Bereich des Vorformendes, zur Hauptspindelseite hin, vorgesehen ist. Alternativ ist es auch möglich, eine zusätzliche, zylindrische Form 8c zur Reitstockseite hin einzuformen.

Die Drückwalzen 7 fahren außerhalb der eingespannten Vorform 8 radial in ihre Positionen, um dann gemeinsam in axialer Richtung gegen die sich drehende Vorform 8 zu fahren, Figur 3. Die Drehung der Einheit Vorform 8, Werkzeuggehäuse 5, 6 mit den Dornen 3, 4, der Hauptspindel S1 und Reitstockspindel S2 erfolgt durch den Antrieb der Hauptspindel S1 und, je nach Ausführung, auch über den synchronlaufenden- Antrieb der Reitstockspindel S2.

Zur Umformung werden erfindungsgemäß ein oder bevorzugt mehrere Drückwalzen 7 am Umfang der Vorform 8 angeordnet. Die Drückwalzen 7 sind am Umfang in axialer Richtung jeweils mit einer Einlaufschräge versehen. Radial stehen die Drückwalzen 7 in Position zum Außendurchmesser des Fertigteiles 8.2, welches durch Drückwalzen der Vorform 8 erzielt werden soll. Werden die um das Zentrum der Längsachse MA der Hauptspindel S1 positionierten Drückwalzen 7 gemeinsam in axialer Richtung x durch einen gemeinsamen Vorschub auf die sich drehende Vorform 8 gefahren, werden diese durch den Kontakt mit der Vorform 8 in Drehung versetzt. Dabei wird der Werkstoff durch den axialen und radialen Druck der Drückwalzen 7 im Bereich zwischen den Drückwalzen 7 und zunächst der betreffenden, axialen Querschnittsebene des Dorns 3 in einen Fließzustand versetzt, Figur 4. Der Werkstoff dringt in den vorhandenen Freiraum 9 zwischen Dorn 3 und Drückwalze 7 ein, um nach der Ausfüllung des Volumens des Freiraumes 9, Figur 5, in Richtung Reitstock 2, mit dem eingestellten Außendurchmesser des Fertigteiles 8.2 und dem durch den Dorn 3 gegebenen Innendurchmesser, auszuweichen. Durch den axialen Anschlag 3d auf dem Dorn 3 des Reitstocks 2 wird dieser Dorn 3 durch den zurückfließenden Werkstoff mitgenommen, solange wie Werkstoff durch die Verdrängung zurückfließt. Toleranzen in den Durchmessern der Vorform 8 machen sich daher nur in der Länge des umgeformten Werkstückes 8.2 bemerkbar.

Da die beiden Dorne 3, 4 im Verbund gekoppelt sind, werden sie gemeinsam durch den verdrängten Werkstoff in Richtung Reitstock 2 geschoben, während die Drückwalzen 7 gemeinsam in Richtung Hauptspindelkasten 1 fahren. Dabei entsteht durch die Werkstoffverdrängung aus der Vorform 8 das Fertigteil 8.2, welches im Außendurchmesser gegenüber der Vorform 8 reduziert ist, mit einem Abdruck der beiden Dorne 3, 4 als Innendurchmesser.

Die Umformung ist beendet, wenn die Drückwalzen 7 in die Nähe der Außenzentrierung 6b der Vorform kommen, Figur 5. Danach fahren die einzelnen Drückwalzen 7 in ihre radiale Ausgangposition zurück und gemeinsam in ihre axiale Ausgangstellung. Der Dorn 4 der Hauptspindelseite wird entkoppelt und zurückgezogen, der Dorn 3 der Reitstockseite ebenso aus dem geformten Werkstück 8.2. Hierzu ist, falls erforderlich, ein von außen wirkender Abstreifer vorgesehen. Mit dem Rückzug des Reitstocks 2 wird das geformte Werkstück 8.2 freigegeben, Figur 6.

Das geformte Werkstück 8.2 ist gekennzeichnet durch einen reduzierten Außendurchmesser, und im Innendurchmesser durch den Abdruck der Kontur der beiden Dorne 3, 4.

Beim erfindungsgemäßen Verfahren werden konkave, kegelige und zylindrische Konturen auf den Dornen verwendet. Da der Dorn oder der Verbund aus zwei Dornen während der Umformung, bei der der Werkstoff fließt, durch den Werkstoffüberfluss, der sich aus der Reduzierung des Querschnittes der Vorform auf den Querschnitt der Fertigteilform bildet, verschoben wird, ergibt sich keine Relativbewegung zwischen Werkstückinnenfläche-und Dorn.

Der Dorn wandert axial nur dann in Richtung Freiheitsgrad, wenn ein Werkstoffüberfluss vorhanden ist. Das bedeutet, daß der umgeformte Werkstoff sich auf den Dorn axial abrollt und diesen nur dann weiter schiebt, wenn genügend Werkstoff da ist. Es findet somit keine Relativbewegung zwischen Dorn und Werkstoff statt, sondern nur ein Abrollen gemäß der Kontur in axialer Richtung. Dieses Abrollen des Werkstoffes im Bereich der Drückwalzen kann durch eine hydraulische Druckregelung in den Zylindern H1 und H2 unterstützt oder auch erschwert werden.

Mit dem Abrollen des Werkstoffes ist auch ein sog. Fressen zwischen den beiden Elementen Werkstoff und Dornaußenfläche während des Umformens nicht möglich.

Toleranzen im Vorformbereich werden durch den verdrängten Werkstoff ohne Einfluß auf die Beschaffenheit des fertigen Werkstückes aufgenommen, d.h. unterschiedliche Wanddicken der Vorformen haben keinen Einfluß auf die sich durch das Drückwalzen ausgebildete Wanddicke des fertigen Werkstückes; der Werkstoff fließt nur dann weiter, wenn die vorgegebene Wanddicke des fertigen Werkstückes in der betreffenden axialen Ebene erreicht ist. Lediglich die Länge des geformten Werkstückes ist daher vorwiegend toleranzbehaftet. Die Fließgeschwindigkeit des Werkstoffes aus der Querschnittreduzierung in der betreffenden axialen Ebene der Vorform, in den Querschnitt der betreffenden axialen Ebene des Fertigteils, bildet sich aus dem Werkstoffüberschuss und der Vorschubgeschwindigkeit der Drückwalzen. Dieses bedeutet, daß die axiale Geschwindigkeit der Verschiebung der Einheit aus den beiden Dornen abhängig ist von der Querschnittsreduzierung in der jeweiligen axialen Ebene der Vorform, bei gleichbleibender Vorschubgeschwindigkeit der Drückwalzen.

Somit können mit diesem Verfahren unterschiedliche Absätze, Stufen und Konturen in die Innenfläche eines rotationssymetrischen Hohlkörpers geformt werden, wenn diese Stufen, Absätze und Konturen sich zur Trennstelle der zusammengefahrenen Dorne hin im Durchmesser verjüngen.

Dieses gilt auch, wenn nur mit dem Dorn der Reitstockseite gearbeitet wird. Ferner ist das Verfahren anwendbar, wenn nur ein Teil des rotationssymetrischen Körpers in Längsrichtung, bei Verwendung von einem oder zwei Dornen, umgeformt und dabei angewendet wird.

Somit ist es möglich, in Abhängigkeit der späteren Belastung des Werkstückes, einen sogenannten Träger auf zwei Stützen mit gleichbleibendem Widerstandsmoment zu formen.

Die Eigenschaften der nach dem Verfahren hergestellten Werkstücke aus zylindrischen Vorformen eignen sich besonders für Gasflaschen und Tragrollen.

In den Figuren 7 bis 12 ist eine zweite erfindungsegmäße Ausführungsform der Drückwalzmaschine gezeigt. Diese unterscheidet sich von der Anordnung in den Figuren 1 bis 6 lediglich dadurch, daß die Reitstockseite 2' die bereits oben erwähnte Funktion einer Reitstockpinole aufweist, bei der reitstockseitig kein Werkzeuggehäuse vorgesehen ist und lediglich der Dorn 3 über einen Hydraulikzylinder H2 in axialer Richtung x verschieblich gelagert ist. Beim Umformen wird der Dorn 3 durch Materialfluß in Richtung der Reitstockseite 2' gegen die Kraft des Hydraulikzylinders zurückgedrängt. Im Übrigen läuft das Verfahren analog zu dem oben mit Bezug auf die Figuren 1 bis 6 beschriebenen Verfahren ab.

Eine alternative Variante ist in den Figuren 13 bis 17 dargestellt. Im Unterschied zu den oben beschriebenen Ausführungsformen kommt diese Vorrichtung mit lediglich einem hauptspindelseitig vorgesehenen Spreizdorn 4' aus. Diese Variante ist insbesondere zum Umformen von zylindrischen Vorformen 8 vorgesehen, bei denen ein Ende geschlossen ist, wie z.B. bei Gasflaschen.

Der Spreizdorn 4' weist einen, in etwa dem Dorn 4 der obigen Ausführungsformen entsprechenden Abschnitt mit einer konisch oder kegeligen Außenfläche 4b' auf, sowie einen daran anschließenden Spreizabschnitt 4d, der Außenflächenabschnitte 4b" aufweist, die über einen Spreizmechanismus 4e gegen die Maschinenachse MA angestellt werden können, so daß dieser Abschnitt etwa die Form des Dorns 3 der obigen Ausführungsformen erhält.

Zunächst wird die Vorform 8 mit ihrer offenen Seite auf den Spreizdorn 4' aufgeschoben, wobei ein dem Dorn 4' gegenüberliegender Schieber 10 am geschlossenen Ende der Vorform 8 angreift und diese bis zum Anschlag 6a auf das Werkzeuggehäuse 6 des Hauptspindelkastens 1 aufschiebt, Figur 14. Der Schieber 10 hält die Vorform 8 gegen den Anschlag 6a, so daß der Abschnitt 4f des Dorns 4' mittels des Spreizmechanismus 4e gespreizt werden kann, so daß durch die Flächen 4b' und 4b" zwischen der Innenwand der Vorform 8 und dem Dorn 4' der oben beschriebene Freiraum 9 gebildet wird, der der Negativform der anzuformenden Innenfläche entspricht. Während des Umformens durch die Drückwalzen wird wiederum Material aus der Vorform 8 in den Zwischenraum 9 gedrängt, wobei der Dorn 4' verfahren wird, Figuren 15 und 16. Nach Beendigung des Umformvorganges wird die fertige Form 8.2 nach Zurückfahren des Dorns 4' entnommen, Figur 17, und das offene Ende der Form 8.2 kann weiterverarbeitet werden, um beispielsweise eine Gasflasche 8.3 herzustellen.

Die Umformung durch Drückwalzen geschieht bei den beschriebenen Ausführungsformen in zwei Richtungen, nämlich in radialer Richtung durch Reduktion des Außendurchmessers der Vorform 8 und in axialer Richtung durch Formgebung einer zylindrischen Form mit dem neuen, reduzierten Außendurchmesser. Dabei fahren die Drückwalzen 7 unter Drehung der Vorform 8 in Richtung des Hauptspindelkastens 1 vor. Dies bewirkt, daß die Werkstoffverdrängung spiralförmig erfolgt und somit sich der verdrängte Werkstoff sowohl axial als auch in Umfangsrichtung des Dorns 3, 4, 4' (tangential) verteilt. Die Ursache hierfür liegt- in der Werkstoffverdrängung von einem größeren auf einen kleineren Durchmesser bei gleichzeitiger Drehung des Werkstoffs.

Das Material fließt radial, zum kleineren Durchmesser des Dorns 3, 4, 4' und füllt den Hohlraum aus; tangential, aufgrund der walzenden Verdrängung durch die Drehung, bei gleichzeitiger Vorschubbewegung in axialer Richtung; sowie axial, entgegengesetzt der Vorschubbewegung, wenn ein ausreichender Materialüberschuß vorhanden ist.

Ist in dieser Situation der Dorn 3, 4, 4' radial gegen Drehung gesichert, muss sich der Werkstoff relativ zum Dorn 3, 4, 4' in Umfangsrichtung des Dornes bewegen. Es entsteht auf einem fixierten Dorn dadurch eine Relativbewegung des geformten Körpers zum Körper der Vorform 8.

Nach einer bevorzugten Ausführungsform ist der Dorn 3, 4, 4' in Umfangsrichtung und axial freibeweglich; dadurch kann dieser durch den Kontakt mit dem umgeformten Werkstoff sich dessen Bewegung in den beiden genannten Richtungen ungehindert anpassen. Dabei findet eine in Umfangsrichtung erfolgende Relativbewegung im kontaktfreien Bereich der Vorform 8 zum Dorn 4, 4' auf der Hauptspindelseite statt.

### Bezugszeichenliste:

- 1: Hauptspindelkasten
- 2: Reitstock
2' Pinole
- 3: Reitstockdorn
3a Zapfen
3b Oberfläche des Reitstockdorns
3cStirnseite des Reitstockdorns
3d Anschlag
3eZentrierdurchmesser des Reitstockdorns
- 4, 4': Hauptspindeldorn
4a Bohrung
4b, 4b', 4b" Oberfläche des Hauptspindeldorns
4cStirnseite des Hauptspindeldorns
4d Spreizabschnitt
4e Spreizmechanismus
- 5: Werkzeuggehäuse des Reitstocks
- 6: Werkzeuggehäuse der Hauptspindel
6a Mitnehmer
- 7: Drückwalze
- 8: Vorform
- 8.1: bearbeitete Vorform
8.1a erster Bereich
8.1b Übergangsbereich
8.1c dritter Bereich
- 8.2: fertiges Werkstück
8.2a erster Bereich
8.2b zweiter Bereich
8.2c dritter Bereich
- 9: Hohlraum
- 10: Schieber
- A: Längsachse der Vorform bzw. des Werkstücks
- MA: Längsachse der Drückwalzmaschine
- S1: Hauptspindel
- S2: Reitstockspindel
- H1: Hydraulikzylinder des Hauptspindelkastens
- H2: Hydraulikzylinder des Reistocks
- 8.3: Gasflasche

## Patentansprüche

1. Verfahren zur Fertigung von Werkstücken, bei welchem eine im wesentlichen zylindrische Vorform (8) mittels wenigstens einer Drückwalze (7) zu einem fertigen Werkstück (8.2) umgeformt wird, wobei folgende Schritte ausgeführt werden:
a. Aufschieben eines Abschnitts der Vorform (8) auf wenigstens einen ersten, parallel zur Längsachse (A) der Vorform (8) verschieblich gelagerten Dorn (3, 4'),
b. Ausrichten des Dorns (3, 4') derart, daß seine in der Vorform (8) liegende Oberfläche (3b, 4b; 4b') in etwa eine Negativform der an der Vorform (8) anzuformenden Innenfläche bildet,
c. Ausführen einer Relativbewegung zwischen Vorform (8) und Drückwalze (7) in einer Richtung parallel zur Längsachse (A) bei gleichzeitigem Andrücken der Drückwalze (7) gegen die Vorform (8),
**dadurch gekennzeichnet,**
**daß** die Ausführung von Schritt c. so erfolgt, daß Material der Vorform (8) durch die Drückwalze (7) so verdrängt wird, daß der Dorn (3, 4') durch das verdrängte Material verschoben wird.

2. Verfahren nach Anspruch 1,
**dadurch gekennzeichnet,**
**daß** nach dem Schritt a. das Aufschieben des dem ersten Abschnitt gegenüberliegenden weiteren Abschnitts der Vorform (8) auf einen zweiten parallel zur Längsachse (A) der Vorform (8) verschieblich gelagerten Dorn (4) erfolgt und anschließend der erste (4) und der zweite Dorn (3) derart zusammengeführt werden, daß ihre in der Vorform (8) liegenden Oberflächen (3b, 4b) in etwa eine Negativform der an der Vorform (8) anzuformenden Innenfläche bilden.

3. Verfahren nach Anspruch 2,
**dadurch gekennzeichnet,**
**daß** die Dorne (3, 4) während des Andrückvorgangs gekoppelt sind.

4. Verfahren nach einem der vorherigen Ansprüche,
**dadurch gekennzeichnet,**
**daß** der oder die Dorn(e) (3, 4, 4') jedenfalls zeitweise durch nachfließendes Material aus der Vorform (8) axial verschoben und/oder gedreht werden.

5. Verfahren nach Anspruch 4,
**dadurch gekennzeichnet,**
**daß** die Verschiebung in Richtung des mit einem Reitstock (2) verbundenen ersten Werkzeuggehäuses (5) erfolgt, in welchem der erste Dorn (3) verschieblich gelagert ist.

6. Verfahren nach einem der vorherigen Ansprüche,
**dadurch gekennzeichnet,**
**daß** die Vorform (8) mittels eines an einem Werkzeuggehäuse (5, 6) befindlichen Mitnehmers (6a) auf den ersten Dorn (3) aufgeschoben wird.

7. Verfahren nach Anspruch 6,
**dadurch gekennzeichnet,**
**daß** die vorform (8) beim Aufschieben mittels einer Zentrierung (3e) auf dem ersten Dorn (3) zentriert wird.

8. Verfahren nach einem der vorherigen Ansprüche,
**dadurch gekennzeichnet,**
**daß** wenigstens ein Dorn (3, 4) mit kegelförmiger oder doppelkegelförmiger, konischer oder doppelkonischer Außenfläche (3b, 4b, 4b') verwendet wird.

9. Verfahren nach einem der vorherigen Ansprüche,
bei dem lediglich ein Abschnitt einer rotationssymmetrischen Vorform (8) umgeformt wird.

10. Drückwalzmaschine, insbesondere zur Durchführung des Verfahrens nach einem der vorherigen Ansprüche, mit wenigstens einem parallel zur Maschinenachse (MA) verschieblich gelagerten Dorn (3, 4, 4') zum Aufschieben einer umzuformenden Vorform (8) und mit wenigstens einer Umformrolle (7) zum Umformen der Vorform (8), wobei die Außenfläche des wenigstens einen Dorns (3, 4, 4') so ausgebildet ist, daß sie im Bereich einer aufgeschobenen Vorform (8) einen sich verjüngenden Bereiche aufweist, welcher im wesentlichen der Negativform einer an die Vorform (8) anzuformenden Innenfläche bildet,
**dadurch gekennzeichnet,**
**daß** der wenigstens eine Dorn (3, 4, 4') so gelagert ist, daß er beim Umformen durch aus der Vorform (8) durch Drückwalzen verdrängtes Material verschoben und/oder gedreht wird.

11. Drückwalzmaschine nach Anspruch 10,
**dadurch gekennzeichnet,**
**daß** sie ferner einen Hauptspindelkasten (1) mit einem Werkzeuggehäuse (6) und einem zugehörigen, parallel zur Maschinenachse (MA) verschieblich gelagerten weiteren Dorn (4) aufweist.

12. Drückwalzmaschine nach Anspruch 11,
**dadurch gekennzeichnet,**
**daß** ferner ein Reitstock (2) mit dem zugehörigen, parallel zur Maschinenachse (MA) verschieblich gelagerten einen Dorn (3) vorgesehen ist, wobei die beiden Dorne (3, 4) konzentrisch angeordnet sind und wobei die beiden Dorne (3, 4) mit ihrem Stirnseiten (3c, 4c) einander zugewandt sind und sich jeweils sich zu ihren Stirnseiten (3c, 4c) hin verjüngen.

13. Drückwalzmaschine nach Anspruch 12,
**dadurch gekennzeichnet,**
**daß** weiter ein dem Reitstock (2) zugeordnetes, parallel zur Maschinenachse (MA) verschieblich gelagertes Werkzeuggehäuse (5) vorgesehen ist.

14. Drückwalzmaschine nach einem der Ansprüche 11 bis 13,
**dadurch gekennzeichnet,**
**daß** der eine Dorn (3) einen Zapfen (3a) aufweist, der zur Zentrierung mit dem anderen Dorn (4) in eine an diesem vorgesehene Bohrung (4a) einführbar ist.

15. Drückwalzmaschine nach einem der Ansprüche 10 bis 14,
**dadurch gekennzeichnet,**
**daß** der wenigstens eine Dorn (3, 4, 4') eine Zentrierung für die aufzunehmende Vorform (8) aufweist.

16. Drückwalzmaschine nach einem der Ansprüche 10 bis 15,
**dadurch gekennzeichnet,**
**daß** ein Dorn (4') mit einer Spreizeinrichtung vorgesehen ist.

## Claims

1. Method for producing workpieces, in which an essentially cylindrical preform (8) is shaped by means of at least one pressure roller (7) into a finished workpiece (8.2), whereby the following steps are carried out:
a. pushing of a section of the preform (8) onto at least one first mandrel (3, 4') mounted so as to be displaceable parallel to the longitudinal axis (A) of the preform (8),
b. arrangement of the mandrel (3, 4') so that its surface (3b, 4b, 4b') lying in the preform (8) forms approximately a negative mould of the inner face to be formed on the preform (8),
c. realisation of a relative movement between the preform (8) and the pressure roller (7) in a direction parallel to the longitudinal axis (A) with simultaneous pressing of the pressure roller (7) against the preform (8),
**characterised in that**
step c. is carried out so that material of the preform (8) is displaced through the pressure roller (7) in such a way that the mandrel (3, 4') is moved through the displaced material.

2. Method according to claim 1,
**characterised in that**
after step a., the placing of the further section of the preform (8) lying opposite the first section onto a second mandrel (4) mounted so as to be displaceable parallel to the longitudinal axis (A) of the preform (8) is carried out and subsequently the first (4) and the second mandrel (3) are brought together in such a way that their surfaces (3b, 4b) lying in the preform (8) form an approximately negative mould of the inner face to be formed on the preform (8).

3. Method according to claim 2,
**characterised in that**
the mandrels (3, 4) are coupled during the pressing process.

4. Method according to one of the preceding claims,
**characterised in that**
the mandrel(s) (3, 4, 4') is / are axially moved and / or rotated out of the preform (8) in any case for a time through subsequently flowing material.

5. Method according to claim 4,
**characterised in that**
the displacement takes place in the direction of the first tool housing (5) connected to a tailstock (2), in which the first mandrel (3) is mounted so as to be displaceable.

6. Method according to one of the preceding claims,
**characterised in that**
the preform (8) is pushed by means of a entrainment element (6a) situated on a tool housing (5, 6) onto the first mandrel (3).

7. Method according to claim 6,
**characterised in that**
the preform (8) is centred as it is pushed onto the first mandrel (3) by means of centring element (3e) on the first mandrel (3).

8. Method according to one of the preceding claims,
**characterised in that**
at least one mandrel (3, 4) with a tapered or double tapered, conical or double conical outer face (3b, 4b, 4b') is used.

9. Method according to one of the preceding claims,
wherein merely one section of a rotationally symmetrical preform (8) is shaped.

10. Pressure rolling machine, in particular for carrying out the method according to one of the preceding claims, with at least one mandrel (3, 4, 4') mounted so as to be displaceable parallel to the machine axis (MA), onto which a preform (8) to be shaped is pushed, and with at least one shaping roller (7) for shaping the preform (8), whereby the outer face of the at least one mandrel (3, 4, 4') is designed so that in the region of a pushed- on preform (8) it has a tapering region which forms essentially the negative mould of an inner face to be formed on the preform (8),
**characterised in that**
the at least one mandrel (3, 4, 4') is mounted so that it is displaced and / or rotated, during shaping, through material displaced out of the preform (8) through pressure rolling.

11. Pressure rolling machine according to claim 10,
**characterised in that**
it further comprises a main headstock (1) with a tool housing (6) and an associated further mandrel (4) mounted so as to be displaceable parallel to the machine axis (MA).

12. Pressure rolling machine according to claim 11,
**characterised in that**
furthermore a tailstock (2) is provided with the associated one mandrel (3) mounted so as to be displaceable parallel to the machine axis (MA), whereby the two mandrels (3, 4) are arranged concentrically and whereby the two mandrels (3, 4) face each other with their end faces (3c, 4b) and respectively taper towards their end faces (3c, 4c).

13. Pressure rolling machine according to claim 12,
**characterised in that**
furthermore a tool housing (5) assigned to the tailstock (2) and which is mounted so as to be displaceable parallel to the machine axis (MA) is provided.

14. Pressure rolling machine according to one of the claims 11 to 13,
**characterised in that**
one mandrel (3) comprises a pin element (3a) which can be introduced, for the purpose of centring with the other mandrel (4), into a bore (4a) provided thereon.

15. Pressure rolling machine according to one of the claims 10 to 14,
**characterised in that**
the at least one mandrel (3, 4, 4') comprises a centring element for the preform (8) to be received.

16. Pressure rolling machine according to one of the claims 10 to 15,
**characterised in that**
a mandrel (4') with an expansion element is provided.

## Revendications

1. Procédé de fluotournage pour la fabrication de pièces, dans lequel une préforme (8) essentiellement cylindrique est transformée en une pièce finie (8.2) au moyen d'au moins un rouleau de pression (7), ledit procédé consistant à
a) glisser une section de la préforme (8) sur au moins un premier mandrin (3, 4'), qui est monté, déplaçable parallèlement à l'axe longitudinal (A) de la préforme (8),
b) ajuster le premier mandrin (3, 4') de sorte que sa surface (3b, 4b ; 4b'), placée dans la préforme (8), forme approximativement une impression négative de la surface intérieure à former sur la préforme (8),
c) exécuter un mouvement relatif entre la préforme (8) et le rouleau de pression (7) dans une direction parallèle à l'axe longitudinal (A), tout en pressant simultanément le rouleau de pression (7) contre la préforme (8),
**caractérisé en ce que**
l'étape c) est effectuée de sorte que de la matière de la préforme (8) soit refoulée par le rouleau de pression (7) et que le mandrin (3, 4') soit ainsi poussé par la matière refoulée.

2. Procédé selon la revendication 1,
**caractérisé en ce que**,
lorsque l'étape a) a été exécutée, l'autre section de la préforme (8), située à l'opposé de la première section, est glissée sur un deuxième mandrin (4), qui est monté de manière à pouvoir être déplacé parallèlement à l'axe longitudinal (A) de la préforme (8), et que le premier mandrin (4) et le deuxième mandrin (3) sont ensuite réunis de sorte que leurs surfaces (3b, 4b), placées dans la préforme (8), forment approximativement une impression négative de la surface intérieure à former sur la préforme (8).

3. Procédé selon la revendication 2,
**caractérisé en ce que**
les mandrins (3, 4) sont couplés pendant le processus de pression.

4. Procédé selon l'une des revendications précédentes,
**caractérisé en ce que**
le ou les mandrin(s) (3, 4, 4') est / sont, tout au moins par moments, poussés axialement par translation et / ou par rotation hors de la préforme (8) par la matière refoulée.

5. Procédé selon la revendication 4,
**caractérisé en ce que**
le déplacement est effectué en direction du premier logement d'outil (5), qui est relié à la contre-poupée (2) et dans lequel le premier mandrin (3) est montée, mobile.

6. Procédé selon l'une des revendications précédentes,
**caractérisé en ce que**
la préforme (8) est glissée sur le premier mandrin (3) au moyen d'un entraîneur (6a), qui équipe un logement d'outil (5, 6).

7. Procédé selon la revendication 6,
**caractérisé en ce que**
la préforme (8) est centrée au moyen d'un dispositif de centrage (3e), lorsqu'elle est glissée sur le premier mandrin (3).

8. Procédé selon l'une des revendications précédentes,
**caractérisé en ce que**
l'on utilise au moins un premier mandrin (3, 4) avec une surface extérieure en forme de cône ou de double cône ou en forme de cône effilé ou de double cône effilé (3b, 4b, 4b').

9. Procédé selon l'une des revendications précédentes,
**caractérisé en ce que**
l'on ne transforme qu'une seule section d'une préforme (8) symétrique en rotation.

10. Machine de fluotournage, en particulier pour l'exécution du procédé selon l'une des revendications précédentes, avec au moins un mandrin (3, 4, 4'), déplaçable parallèlement à l'axe de la machine (MA), pour la mise en place d'une préforme (8) à transformer, et avec au moins un rouleau de formage (7) pour le formage de la préforme (8), la surface extérieure du mandrin (3, 4, 4') au moins prévu étant configurée de sorte qu'elle présente, dans la région d'une préforme (8) mise en place, une section amincie, qui forme essentiellement l'impression négative d'une surface intérieure devant être formée sur la préforme (8),
**caractérisé en ce que**
le mandrin (3, 4, 4') au moins prévu est monté de sorte que, lors de la transformation, il soit déplacé en translation ou en rotation par la matière, qui est refoulée hors de la préforme (8) lors du fluotournage.

11. Machine de fluotournage selon la revendication 10,
**caractérisée en ce que**
celle-ci présente, en outre, une boîte à mandrins principale (1) avec un logement d'outil (6) et un autre mandrin (4) y afférent, qui est monté, mobile parallèlement à l'axe de la machine (MA).

12. Machine de fluotournage selon la revendication 11,
**caractérisée en ce**
**qu'**est prévu, en outre, une contre-poupée (2), mobile parallèlement à l'axe de la machine (MA) avec le mandrin (3) y associé, les deux mandrins (3, 4) étant disposés concentriquement, et que lesdits deux mandrins (3, 4) sont orientés l'un vers l'autre avec leur côtés frontaux (3c, 4c) et s'effilent chacun en direction de leurs côtés frontaux (3c, 4c).

13. Machine de fluotournage selon la revendication 12,
**caractérisée en ce que**
l'on prévoit, en outre, un logement d'outil (5), qui est associé à la contre-poupée (2) et est monté déplaçable parallèlement à l'axe de la machine (MA).

14. Machine de fluotournage selon l'une des revendications 11 à 13,
**caractérisée en ce que**
l'un des mandrins (3) présente une pointe (3a), qui, lors du centrage par rapport à l'autre mandrin (4), peut être introduite dans un alésage (4a), pratiqué à cette fin dans ce dernier.

15. Machine de fluotournage selon l'une des revendications 10 à 14,
**caractérisée en ce que**
le mandrin (3, 4, 4') au moins prévu présente un système de centrage pour la préforme (8) à recevoir.

16. Machine de fluotournage selon l'une des revendications 10 à 15,
**caractérisée en ce**
**qu'**un mandrin (4') pourvu d'un dispositif d'expansion est prévu.
